# EUROPÄISCHE PATENTANMELDUNG

(11) **EP 4 613 393 A1**
(43) Veröffentlichungstag der Anmeldung: **10.09.2025**
(21) Anmeldenummer: 24161748.9
(22) Anmeldetag: 06.03.2024
(51) Int. Cl.: B21B 37/58, B21B 37/66

(54) **WALZGERÜST MIT UMFASSENDER KOMPENSATION VON EXZENTRIZITÄTEN**

(71) Anmelder: Primetals Technologies Germany GmbH, 91058 Erlangen (DE)
(72) Erfinder: Dressler, Matthias, 91052 Erlangen (DE); Kotzian, Daniel, 91301 Forchheim (DE); Tran, Ky Quang, 91054 Erlangen (DE)
(74) Vertreter: Metals@Linz

(57) **Zusammenfassung**

In einem Walzgerüst (1) wird mit einer Walzgeschwindigkeit ein flaches Walzgut aus Metall gewalzt. Eine Steuereinrichtung des Walzgerüsts (1) nimmt einen symmetrischen Sollwalzspalt (s*) entgegen. Die Steuereinrichtung nimmt mittels Messeinrichtungen (6 bis 8) erfasste, von einer beim Walzen des Walzguts in dem Walzgerüst (1) auftretenden symmetrischen Exzentrizität und einer beim Walzen des Walzguts in dem Walzgerüst (1) auftretenden asymmetrischen Exzentrizität abhängige Messgrößen (MOS, MDS) entgegen. Die Steuereinrichtung ermittelt für eine bedienseitige und eine antriebsseitige Anstelleinrichtung des Walzgerüsts (1), mittels derer antriebsseitig und bedienseitig des Walzgerüsts (1) der Walzspalt eingestellt wird, unter Berücksichtigung des Sollwalzspalts (s*), eines implizit oder explizit gegebenen Sollwalzspaltkeils (k*), eines symmetrischen Kompensationswertes (δs) und eines asymmetrischen Kompensationswertes (δk) jeweilige Sollwerte und steuert die Anstelleinrichtungen entsprechend an. Die Steuereinrichtung ermittelt den symmetrischen Kompensationswert (δs) unter Verwertung der symmetrischen Messgröße (MS) und den asymmetrischen Kompensationswert (δk) unter Verwertung der asymmetrischen Messgröße (MA). Die Steuereinrichtung berücksichtigt bei der Ermittlung der Sollwerte für die Anstelleinrichtungen den Sollwalzspalt (s*) und den symmetrischen Kompensationswert (δs) mit gleichem Vorzeichen und den Sollwalzspaltkeil (k*) und den asymmetrischen Kompensationswert (δk) mit entgegengesetztem Vorzeichen.

## Beschreibung

### Gebiet der Technik

Die vorliegende Erfindung geht aus von einem Betriebsverfahren für eine Steuereinrichtung eines Walzgerüsts, in dem mit einer Walzgeschwindigkeit ein flaches Walzgut aus Metall gewalzt wird,
- wobei die Steuereinrichtung des Walzgerüsts einen symmetrischen Sollwalzspalt entgegennimmt,
- wobei die Steuereinrichtung eine mittels einer Messeinrichtung erfasste, von einer beim Walzen des Walzguts in dem Walzgerüst auftretenden symmetrischen Exzentrizität abhängige Messgröße entgegennimmt,
- wobei die Steuereinrichtung für eine bedienseitige und eine antriebsseitige Anstelleinrichtung des Walzgerüsts, mittels derer antriebsseitig und bedienseitig des Walzgerüsts der Walzspalt eingestellt wird, unter Berücksichtigung des Sollwalzspalts und eines symmetrischen Kompensationswertes jeweilige Sollwerte ermittelt und die Anstelleinrichtungen entsprechend ansteuert,
- wobei die Steuereinrichtung den symmetrischen Kompensationswert unter Verwertung der symmetrischen Messgröße ermittelt,
- wobei die Steuereinrichtung bei der Ermittlung der Sollwerte für die Anstelleinrichtungen den Sollwalzspalt und den symmetrischen Kompensationswert mit gleichem Vorzeichen berücksichtigt.

Die vorliegende Erfindung geht weiterhin aus von einem Steuerprogramm für eine softwareprogrammierbare Steuereinrichtung für ein Walzgerüst, wobei das Steuerprogramm Maschinencode umfasst, der von der Steuereinrichtung unmittelbar abarbeitbar ist, wobei die Abarbeitung des Maschinencodes durch die Steuereinrichtung bewirkt, dass die Steuereinrichtung ein derartiges Betriebsverfahren ausführt.

Die vorliegende Erfindung geht weiterhin aus von einer Steuereinrichtung für ein Walzgerüst, in dem mit einer Walzgeschwindigkeit ein flaches Walzgut aus Metall gewalzt wird, wobei die Steuereinrichtung mit einem derartigen Steuerprogramm programmiert ist, so dass die Steuereinrichtung ein derartiges Betriebsverfahren ausführt.

Die vorliegende Erfindung geht weiterhin aus von einem Walzgerüst, in dem mit einer Walzgeschwindigkeit ein flaches Walzgut aus Metall gewalzt wird,
- wobei das Walzgerüst eine bedienseitige und eine antriebsseitige Anstelleinrichtung aufweist, mittels derer antriebsseitig und bedienseitig des Walzgerüsts der Walzspalt, in dem das Walzgut gewalzt wird, einstellbar ist,
- wobei das Walzgerüst eine Messeinrichtung aufweist, mittels derer eine Messgröße erfasst wird, die von einer beim Walzen des Walzguts in dem Walzgerüst auftretenden symmetrischen Exzentrizität abhängig ist,
- wobei die Messeinrichtung zum Zuführen der Messgröße mit einer Steuereinrichtung des Walzgerüsts verbunden ist und die Steuereinrichtung zum Ansteuern der Anstelleinrichtungen mit den Anstelleinrichtungen verbunden ist,
- wobei die Steuereinrichtung als derartige Steuereinrichtung ausgebildet ist, die das Walzgerüst gemäß einem derartigen Betriebsverfahren steuert.

### Stand der Technik

Die oben genannten Gegenstände sind allgemein bekannt. Es kann rein beispielhaft auf die EP 0 170 016 B1, die DE 10 2006 008 574 A1 und die EP 0 698 427 A1 verwiesen werden. Weiterhin kann auf die DE 10 2019 207 497 A1, die EP 0 424 709 A2 und die AT 407 015 B verwiesen werden. Auch können in diesem Zusammenhang die EP 3 419 771 B1, die EP 0 407 628 A1 und die DE 10 2004 039 829 B3 genannt werden.

Eine ähnliche Vorgehensweise ist auch aus der DE 38 44 202 A1 bekannt. Bei der DE 38 44 202 A1 werden für die Bedien- und die Antriebsseite separat die Walzkräfte erfasst und unter getrennter Verarbeitung separat für die Bedien- und Antriebsseite jeweilige Exzentrizitätskompensationswerte ermittelt und im Rahmen der Ansteuerung der Anstelleinrichtungen berücksichtigt.

### Zusammenfassung der Erfindung

Sowohl beim Kaltwalzen als auch beim Warmwalzen ist die Genauigkeit, mit der das flache Walzgut auf eine gewünschte Solldicke gewalzt wird, ein wichtiges Qualitätskriterium. Deshalb wird die Banddicke innerhalb der Basisautomatisierung durch Anpassung des Walzspaltes, der Gerüstgeschwindigkeit, der einlaufseitigen und der auslaufseitigen Züge und gegebenenfalls auch weiterer einstellbarer Größen auf den Zielwert geregelt.

Durch Exzentrizitäten und Unrundheiten der Walzen können periodische Abweichungen der Banddicke verursacht werden. Derartige periodisch auftretende Fehler können durch klassische Dickenregelungen nicht kompensiert werden. Weiterhin können Walzenexzentrizitäten periodische Störungen in der Walzkraft und in den im Walzgut auftretenden Zügen verursachen, insbesondere im einlaufseitigen Zug. Derartige Störungen müssen in anderen Regelungen (beispielsweise einer AGC (automatic gage control) oder einer Bandzugregelung (beispielsweise durch Filter) unterdrückt werden.

Zur Kompensation derartiger Fehler ist es - siehe die vorstehend genannten Schriften - im Stand der Technik bekannt, die Exzentrizität zu kompensieren.

Sofern die Walzenexzentrizität quer zur Walzrichtung (also über die Ballenlänge der Walzen des Walzgerüsts gesehen) einheitlich ist, führen die Vorgehensweisen des Standes der Technik zu guten Ergebnissen. Bei Anwendung der Lehre der DE 38 44 202 A1 werden Exzentrizitäten auch dann gut kompensiert, wenn Abweichungen zwischen der Situation auf der Bedienseite und der Situation auf der Antriebsseite bestehen. Die Lehre der DE 38 44 202 A1 erfordert jedoch eine völlig getrennte Vorgehensweise für die Bedienseite und die Antriebsseite und ist vor allem mit der üblichen Kompensation der symmetrischen Exzentrizität nicht kompatibel. Die Vorgehensweise der DE 38 44 202 A1 ist daher oftmals unpraktikabel.

Die Aufgabe der vorliegenden Erfindung besteht darin, Möglichkeiten zu schaffen, mittels derer die Vorteile der Lehre der DE 38 44 202 A1 - also eine Kompensation von Exzentrizitäten auch dann, wenn Abweichungen zwischen der Situation auf der Bedienseite und der Situation auf der Antriebsseite bestehen - erreicht werden können, ohne die Nachteile der Lehre der DE 38 44 202 A1 - also völlig getrennte Vorgehensweisen für die Bedienseite und die Antriebsseite, die mit der Kompensation einer symmetrischen Exzentrizität nicht kompatibel sind, - in Kauf nehmen zu müssen.

Die Aufgabe wird durch ein Betriebsverfahren mit den Merkmalen des Anspruchs 1 gelöst. Vorteilhafte Ausgestaltungen des erfindungsgemäßen Betriebsverfahrens sind Gegenstand der abhängigen Ansprüche 2 bis 11.

Erfindungsgemäß wird ein Betriebsverfahren der eingangs genannten Art dadurch ausgestaltet,
- dass die Steuereinrichtung zusätzlich zu der von der symmetrischen Exzentrizität abhängigen Messgröße auch eine von einer beim Walzen des Walzguts in dem Walzgerüst auftretenden asymmetrischen Exzentrizität abhängige Messgröße entgegennimmt,
- dass die Steuereinrichtung für die bedienseitige und eine antriebsseitige Anstelleinrichtung des Walzgerüsts bei der Ermittlung der Sollwerte zusätzlich auch einen implizit oder explizit gegebenen Sollwalzspaltkeil und einen asymmetrischen Kompensationswert berücksichtigt,
- dass die Steuereinrichtung den asymmetrischen Kompensationswert unter Verwertung der asymmetrischen Messgröße ermittelt und
- dass die Steuereinrichtung bei der Ermittlung der Sollwerte für die Anstelleinrichtungen den Sollwalzspaltkeil und den asymmetrischen Kompensationswert mit entgegengesetztem Vorzeichen berücksichtigt.

Der Vorteil der erfindungsgemäßen Lehre zeigt sich insbesondere dann, wenn die erfindungsgemäße Lehre bei einem Walzgerüst nachgerüstet werden soll, bei dem bereits eine Kompensation der symmetrischen Exzentrizität erfolgt. Denn dann kann im Rahmen der erfindungsgemäßen Lehre die bereits gegebene Kompensation der symmetrischen Exzentrizität unverändert beibehalten werden, so dass nur die Kompensation der asymmetrischen Exzentrizität nachgerüstet werden muss. Bei der DE 38 44 202 A1 muss grundlegend neu implementiert werden.

Das Walzen des Walzguts in dem Walzgerüst kann, wie im Stand der Technik auch, alternativ ein Warmwalzen oder ein Kaltwalzen sein. Das Walzgut ist in der Regel ein Band. In Einzelfällen kann es sich aber auch um ein Grobblech handeln. Oftmals besteht das Walzgut aus Stahl. Es kann aber aus einem anderen Metall bestehen, beispielsweise aus Kupfer, Messing oder Aluminium. Die Anstelleinrichtungen sind üblicherweise als Hydraulikzylindereinheiten ausgebildet. Der Sollwalzspaltkeil kann explizit vorgegeben werden. In diesem Fall kann der Sollwalzspaltkeil alternativ den Wert 0 oder - beispielsweise beim Walzen einer Spaltbramme - einen von 0 verschiedenen Wert aufweisen. Alternativ kann der Sollwalzspaltkeil implizit vorgegeben sein. In diesem Fall weist der Sollwalzspaltkeil in aller Regel den Wert 0 auf.

Vorzugsweise erfolgt nach dem Ermitteln der symmetrischen Messgröße und der asymmetrischen Messgröße eine getrennte Verarbeitung. Die Steuereinrichtung verwertet also zum Ermitteln des symmetrischen Kompensationswertes die symmetrische Messgröße, aber nicht die asymmetrische Messgröße und zum Ermitteln des asymmetrischen Kompensationswertes die asymmetrische Messgröße, aber nicht die symmetrische Messgröße.

Vorzugsweise ermittelt die Steuereinrichtung den Sollwert für die bedienseitige Anstelleinrichtung durch Addition des symmetrischen Sollwalzspalts, des symmetrischen Kompensationswertes, der Hälfte des Sollwalzspaltkeils und der Hälfte des asymmetrischen Kompensationswertes und ermittelt den Sollwert für die antriebsseitige Anstelleinrichtung durch Addition des symmetrischen Sollwalzspalts und des symmetrischen Kompensationswertes unter Subtraktion der Hälfte des Sollwalzspaltkeils und der Hälfte des asymmetrischen Kompensationswertes.

Wenn mit s* der symmetrische Sollwalzspalt, mit k* der Sollwalzspaltkeil, mit δs der symmetrische Kompensationswert und mit δk der asymmetrische Kompensationswert bezeichnet werden, gelten für den Sollwert pOS auf der Bedienseite und den Sollwert pOS auf der Antriebsseite also vorzugsweise die Beziehungen $\begin{matrix}pDS = ƒ \left({s}^{∗}+δ+\left({k}^{∗}+δk\right)/2\right) & und & pOS = ƒ \left({s}^{∗}+δ-\left({k}^{∗}+δk\right)/2\right) .\end{matrix}$

Es ist möglich, dass die erfassten Messgrößen direkt eine Messgröße umfassen, anhand derer die symmetrische Messgröße ermittelt werden kann. Dies ist insbesondere dann der Fall, wenn lokal eine auf die Mitte des Walzguts bezogene Größe erfasst wird. In vielen Fällen ist es jedoch besser und einfacher, wenn die Steuereinrichtung für die Antriebsseite und die Bedienseite des Walzgerüsts jeweils eine antriebsseitige bzw. bedienseitige Messgröße entgegennimmt und durch Summen- oder Mittelwertbildung die symmetrische Messgröße ermittelt. In analoger Weise kann die Steuereinrichtung in diesem Fall durch Differenzbildung die asymmetrische Messgröße ermitteln. Dadurch kann gegenüber eine Ausgestaltung, bei der die erfassten Messgrößen direkt eine symmetrische Messgröße oder dergleichen umfassen, eine Erfassungseinrichtung eingespart werden.

Für die Ermittlung der Kompensationswerte gibt es verschiedene Möglichkeiten. Vorzugsweise ist vorgesehen,
- dass die Steuereinrichtung einen ersten und einen zweiten Beobachter implementiert, die jeweils ein Streckenmodell des Walzgerüsts, eine Anzahl von periodischen Störmodellen und eine Zustandsrückführung umfassen,
- dass die Steuereinrichtung dem ersten Beobachter eine für die Walzgeschwindigkeit charakteristische Geschwindigkeitsgröße, den symmetrischen Sollwalzspalt und die symmetrische Messgröße zuführt und dem zweiten Beobachter die Geschwindigkeitsgröße, den Sollwalzspaltkeil und die asymmetrische Messgröße zuführt und
- dass die Steuereinrichtung mittels des ersten Beobachters den symmetrischen Kompensationswert und mittels des zweiten Beobachters den asymmetrischen Kompensationswert ermittelt.

Die Geschwindigkeitsgröße kann eine Umfangsgeschwindigkeit einer Walze des Walzgerüsts sein. Anhand der Umfangsgeschwindigkeit kann in Verbindung mit dem Radius oder dem Durchmesser der entsprechenden Walze ohne weiteres die Drehzahl der jeweiligen Walze ermittelt werden. Alternativ kann es sich bei der Geschwindigkeitsgröße um die einlaufseitige oder die auslaufseitige Walzgeschwindigkeit handeln, die in Verbindung mit der Nacheilung oder der Voreilung in die Umfangsgeschwindigkeit der Walzen umrechenbar ist. Die Radien bzw. die Durchmesser der Walzen können der Steuereinrichtung ohne weiteres bekannt sein. Auch die Voreilung und die Nacheilung können der Steuereinrichtung ohne weiteres bekannt sein. Wiederum alternativ kann es sich bei der Geschwindigkeitsgröße um die Drehzahl selbst handeln. In diesem Fall ist keine weitergehende Umrechnung erforderlich.

Die Streckenmodelle können auf verschiedene Art und Weise implementiert sein. Derzeit ist bevorzugt, dass das jeweilige Streckenmodell drei hintereinandergeschaltete Glieder umfasst. Hierbei wird mittels des vordersten Gliedes eine Reaktionszeit der Anstelleinrichtungen berücksichtigt. Mittels des mittleren Gliedes wird eine Sensitivität der dem jeweiligen Streckenmodell zugeführten Messgröße auf die auftretenden Exzentrizitäten berücksichtigt. Mittels des hinteren Gliedes wird eine Reaktionszeit der Messeinrichtungen berücksichtigt. Diese Ausgestaltung ist einfach, robust und liefert gute Ergebnisse.

Die Reaktionszeit der Anstelleinrichtungen kann in dem jeweiligen Streckenmodell beispielsweise durch ein PTn-Glied (mit n = 1, 2 usw.) berücksichtigt werden. In analoger Weise kann die Reaktionszeit der Messeinrichtungen in dem jeweiligen Streckenmodell ebenfalls beispielsweise durch ein PTn-Glied (mit n = 1, 2 usw.) berücksichtigt werden. In der Regel ist es ausreichend, wenn eine Modellierung als PT1-Glieder (also mit n = 1) erfolgt. Eine derartige Modellierung entspricht einem Tiefpassverhalten des jeweiligen modellierten Elements.

Die Sensitivität wird als Faktor berücksichtigt. Die Festlegung des Faktors kann nach Bedarf erfolgen. Beispielsweise kann die Sensitivität in dem Fall, dass die erfassten Messgrößen lokale Dicken des Walzguts auslaufseitig des Walzgerüsts sind, als Sensitivität der Kehrwert eines um 1 erhöhten Quotienten vorgegeben werden. Hierbei enthält der Quotient als Zähler die Federkonstante des Walzguts und als Nenner die Federkonstante des Walzgerüsts. Wenn die Federkonstante des Walzguts mit cm und die Federkonstante des Walzgerüsts mit cg bezeichnet werden, ergibt sich die (in diesem Fall dimensionslose) Sensitivität V somit zu $V = VH = \frac{1}{1 + cm / cg} .$

Ebenso kann die Sensitivität in dem Fall, dass die erfassten Messgrößen zum Walzen auf das Walzgut ausgeübte lokale Kräfte sind, als Sensitivität das Produkt der Federkonstante des Walzguts und der Federkonstante des Walzgerüsts dividiert durch die Summe der Federkonstante des Walzguts und der Federkonstante des Walzgerüsts vorgegeben werden. In diesem Fall ergibt sich die Sensitivität V zu $V = VW = \frac{cm ⋅ cg}{cm + cg} .$

Die Sensitivität weist in diesem Fall die Dimension N/m auf.

Weiterhin kann in dem Fall, dass die erfassten Messgrößen beim Walzen des Walzguts auftretende einlaufseitige oder auslaufseitige Züge sind, als Sensitivität ein im Rahmen von Versuchen ermittelter Wert vorgegeben werden. Die Sensitivität weist auch in diesem Fall die Dimension N/m auf.

Ein etwaiger Gleichanteil, der im Rahmen des jeweiligen Streckenmodells ermittelt wird, kann alternativ mittels eines jeweiligen Integrators kompensiert werden oder mittels eines der Messeinrichtung nachgeordneten Hochpassfilters ausgefiltert werden.

Weiterhin ist es möglich, dass das jeweilige Streckenmodell zusätzlich ein weiteres Glied umfasst, welches dem hinteren Glied nachgeordnet ist und als Hochpassfilter ausgebildet ist, insbesondere als DT1-Glied. Dadurch kann das Streckenmodell das Verhalten bei niedrigen Frequenzen genauer modellieren. Insbesondere kann dadurch der Einfluss von externen Regelungen bei niedrigen Frequenzen nachgebildet werden.

Das Streckenmodell kann universell sein. Es kann also unabhängig davon verwendet werden, welche der genannten Größen (Dicken, Züge, Walzkräfte) als Messgrößen erfasst werden. Es ist lediglich erforderlich, im Rahmen der Inbetriebnahme festzulegen, welcher Art die erfassten Messgrößen sind und die Streckenmodelle (beispielsweise die Zeitkonstanten für die beiden PTn-Glieder und den Wert für die Sensitivität) entsprechend zu parametrieren.

Für die Ausgestaltung der periodischen Störmodelle sind ebenfalls verschiedene Möglichkeiten gegeben. Vorzugsweise ist vorgesehen, dass das jeweilige Störmodell einen vorderen Multiplizierer, einen vorderen Integrator, einen hinteren Multiplizierer und einen hinteren Integrator aufweist. In diesem Fall führt die Steuereinrichtung
- dem vorderen Multiplizierer das Ausgangssignal des hinteren Integrators und eine Kreisfrequenz des jeweiligen Störmodells zu,
- dem vorderen Integrator das Ausgangssignal des vorderen Multiplizierers zu,
- dem hinteren Multiplizierer das Ausgangssignal des vorderen Integrators und die Kreisfrequenz des jeweiligen Störmodells zu,
- dem hinteren Integrator das Ausgangssignal des hinteren Multiplizierers zu,
- das Ausgangssignal des vorderen Integrators dem jeweiligen Streckenmodell zu und
- die Ausgangssignale beider Integratoren und die Kreisfrequenz des jeweiligen Störmodells einem dem jeweiligen Störmodell zugeordneten Rückführungsblock der Zustandsrückführung zu.

Diese Ausgestaltung ist einfach, robust und liefert gute Ergebnisse.

Die Anzahl an Störmodellen des jeweiligen Beobachters kann nach Bedarf bestimmt sein. Beispielsweise können bei einem üblichen Quartogerüst, das zwei Arbeitswalzen und zwei Stützwalzen umfasst, für die beiden Stützwalzen je vier Störmodelle für die Grundschwingung und drei Oberschwingungen der jeweiligen Stützwalze vorhanden sein und für die beiden Arbeitswalzen zwei Störmodelle für die Grundschwingung und die erste Oberschwingung der Arbeitswalzen vorhanden sein. Die Zuordnung des jeweiligen Störmodells zu einer bestimmten Walze und einer bestimmten Schwingung ergibt sich - unabhängig von der Bauart des Walzgerüsts - durch die jeweilige Kreisfrequenz. Die jeweilige Kreisfrequenz ω ergibt sich in bekannter Weise durch die Beziehung $ω = 2 ⋅ π ⋅ ƒ ,$ wobei f die Drehzahl der jeweiligen Walze ist.

Oftmals findet sich der wesentliche Anteil der Exzentrizität in der Grundschwingung der jeweiligen Walze, während bei den Harmonischen die Amplitude der Exzentrizität deutlich geringer ist.

Im einfachsten Fall schaltet die Steuereinrichtung das Ausgangssignal des vorderen Integrators additiv auf das Ausgangssignal des ersten Gliedes des jeweiligen Streckenmodells auf. Das Aufschalten der Ausgangssignale der vorderen Integratoren erfolgt - getrennt für die beiden Beobachter - unabhängig voneinander. Im Ergebnis werden also die Ausgangssignale der vorderen Integratoren der Störmodelle des jeweiligen Beobachters additiv auf das Ausgangssignal des ersten Gliedes des Streckenmodells des jeweiligen Beobachters aufgeschaltet.

Vorzugsweise ermittelt der dem jeweiligen Störmodell zugeordnete Rückführungsblock unter Verwertung der Kreisfrequenz des jeweiligen Störmodells, des Ausgangssignals des vorderen Integrators des jeweiligen Störmodells, des Ausgangssignals des hinteren Integrators des jeweiligen Störmodells, der Reaktionszeit der Anstelleinrichtungen sowie einer resultierenden Verzögerungszeit einen jeweiligen Anteil für jeweiligen Kompensationswert. Dadurch kann ein Phasenversatz, der sich durch die unvermeidbaren Verzögerungszeiten gibt, kompensiert werden. Auch hier erfolgt eine Verarbeitung getrennt für die einzelnen Störmodelle. Die Ausgangssignale der Rückführungsblöcke werden - getrennt für die beiden Beobachter - addiert.

Die Kompensation des Phasenversatzes ist besonders einfach und liefert besonders gute Ergebnisse, wenn der dem jeweiligen Störmodell zugeordnete Rückführungsblock
- anhand der Beziehungen $\begin{matrix}z 1 ′ = z 1 + ω ⋅ z 2 ⋅ TPC & und & z 2 ′ = z 2 - ω ⋅ z 1 ⋅ TPC\end{matrix}$ ein erstes und zweites modifiziertes Ausgangssignal ermittelt, wobei z1' das erste modifizierte Ausgangssignal ist, z1 das Ausgangssignal des vorderen Integrators ist, ω die jeweilige Kreisfrequenz ist, z2 das Ausgangssignal des hinteren Integrators ist, TPC die Reaktionszeit der Anstelleinrichtungen ist und z2' das zweite modifizierte Ausgangssignal ist, und
- anhand der Beziehung $z = z 1 ′ ⋅ cos \left(ω⋅TG\right) - z 2 ′ ⋅ sin \left(ω⋅TG\right)$ den jeweiligen Anteil für den jeweiligen Kompensationswert ermittelt, wobei z der jeweilige Anteil für den jeweiligen Kompensationswert ist und TG die resultierende Verzögerungszeit ist.

Die Verzögerungszeit kann einen relativ kleinen oder einen relativ großen Wert aufweisen. Einen relativ kleinen Wert weist die Verzögerungszeit auf, wenn die erfassten Messgrößen zum Walzen auf das Walzgut ausgeübte Kräfte oder beim Walzen des Walzguts auftretende Züge sind. In diesem Fall kann die resultierende Verzögerungszeit gleich der Reaktionszeit der Messeinrichtungen gesetzt werden. Wenn hingegen die erfassten Messgrößen Dicken des Walzguts auslaufseitig des Walzgerüsts sind, muss zusätzlich zur Reaktionszeit der Messeinrichtungen auch eine Transportzeit berücksichtigt werden, die zum Fördern eines bestimmten Abschnitts des Walzguts vom Walzgerüsts zu den Messeinrichtungen vergeht. Die resultierende Verzögerungszeit ergibt sich in diesem Fall als Summe der Reaktionszeit der Messeinrichtungen und der Transportzeit. Die Transportzeit ergibt sich im wesentlichen durch die Geschwindigkeit des Walzguts auslaufseitig des Walzgerüsts und den Abstand der Messeinrichtungen vom Walzgerüst.

Die Aufgabe wird weiterhin durch ein Steuerprogramm mit den Merkmalen des Anspruchs 12 gelöst. Erfindungsgemäß bewirkt die Abarbeitung des Steuerprogramms, dass die Steuereinrichtung ein erfindungsgemäßes Betriebsverfahren ausführt.

Die Aufgabe wird weiterhin durch eine Steuereinrichtung mit den Merkmalen des Anspruchs 13 gelöst. Erfindungsgemäß ist die Steuereinrichtung mit einem erfindungsgemäßen Steuerprogramm programmiert, so dass die Steuereinrichtung ein erfindungsgemäßes Betriebsverfahren ausführt.

Die Aufgabe wird weiterhin durch ein Walzgerüst mit den Merkmalen des Anspruchs 14 gelöst. Erfindungsgemäß ist ein Walzgerüst der eingangs genannten Art dadurch ausgestaltet,
- dass das Walzgerüst zusätzlich zu der Messeinrichtung eine weitere Messeinrichtung aufweist, mittels derer eine weitere Messgröße erfasst wird, die von einer beim Walzen des Walzguts in dem Walzgerüst auftretenden asymmetrischen Exzentrizität abhängig ist,
- dass auch die weitere Messeinrichtung zum Zuführen der weiteren Messgröße mit einer Steuereinrichtung des Walzgerüsts verbunden ist und
- dass die Steuereinrichtung als erfindungsgemäße Steuereinrichtung ausgebildet ist, die das Walzgerüst gemäß einem erfindungsgemäßen Betriebsverfahren steuert.

### Kurze Beschreibung der Zeichnungen

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung eines Ausführungsbeispiels, das im Zusammenhang mit den Zeichnungen näher erläutert wird. Dabei zeigen:
- FIG 1: eine Walzanordnung,
- FIG 2: ein Walzgerüst von oben,
- FIG 3: einen Schnitt durch ein Walzgerüst,
- FIG 4: eine perspektivische Ansicht eines Walzgerüsts,
- FIG 5: ein Regelungsschema,
- FIG 6: ein Ablaufdiagramm,
- FIG 7: ein Ermittlungsverfahren für Messgrößen,
- FIG 8: eine Ausgestaltung des Regelungsschemas von FIG 5,
- FIG 9: ein Störmodell und
- FIG 10: einen Rückführungsblock.

### Beschreibung der Ausführungsformen

Gemäß FIG 1 wird in einem Walzgerüst 1 ein Walzgut 2 mit einer Walzgeschwindigkeit v gewalzt. Das Walzgut 2 besteht aus einem Metall, beispielsweise aus Stahl. Es handelt sich gemäß den Darstellungen in den FIG 2 und 3 um ein flaches Walzgut. Das Walzgerüst 1 weist Walzen 3 auf, beispielsweise Arbeitswalzen und Stützwalzen. Das Walzgerüst 1 kann aber auch mehr oder weniger als die dargestellten Walzen 3 aufweisen.

Das Walzgerüst 1 weist gemäß FIG 3 eine bedienseitige Anstelleinrichtung 4 und eine antriebsseitige Anstelleinrichtung 5 auf. Die Anstelleinrichtungen 4, 5 sind entsprechend der Darstellungen in den FIG 3 und 4 üblicherweise als Hydraulikzylindereinheiten ausgebildet. Mittels der Anstelleinrichtungen 4, 5 kann antriebsseitig und bedienseitig des Walzgerüsts 1 der Walzspalt eingestellt werden. In dem Walzspalt wird das Walzgut 2 gewalzt.

Das Walzgerüst 1 weist gemäß FIG 1 weiterhin Messeinrichtungen 6, 7 oder 8 auf. Mittels der Messeinrichtungen 6, 7 oder 8 werden Messgrößen MDS, MOS erfasst, die beim Walzen des Walzguts 2 auftreten. Die Messgrößen MDS, MOS sind derart bestimmt, dass sie von einer beim Walzen des Walzguts 2 in dem Walzgerüst 1 auftretenden symmetrischen Exzentrizität und einer beim Walzen des Walzguts 2 in dem Walzgerüst 1 auftretenden asymmetrischen Exzentrizität abhängig sind. Entsprechende Messgrößen MDS, MOS sind Fachleuten allgemein bekannt. Beispielsweise können entsprechend der Darstellung in FIG 5 mittels der Messeinrichtungen 6 Dicken des Walzguts 2 auslaufseitig des Walzgerüsts 1 erfasst werden. Die Dicken werden zumindest bedienseitig und antriebsseitig erfasst, gegebenenfalls zusätzlich mittig. Ebenso können mittels der Messeinrichtungen 7 die jeweiligen Walzkräfte erfasst werden. Die Walzkräfte werden üblicherweise bedienseitig und antriebsseitig erfasst. Ebenso können mittels der Messeinrichtungen 8 im Walzgut 2 auftretende Züge erfasst werden. Die Züge können einlaufseitig oder auslaufseitig des Walzgerüsts 1 erfasst werden, wobei eine einlaufseitige Erfassung bevorzugt ist. Die Züge werden zumindest bedienseitig und antriebsseitig erfasst, gegebenenfalls zusätzlich mittig. Auch andere Messgrößen sind denkbar.

Nachstehend wird davon ausgegangen, dass entsprechend der Darstellung in FIG 5 als Messgrößen MDS, MOS von den Messeinrichtungen 6, 7 oder 8 ausschließlich eine antriebsseitige Messgröße MDS und eine bedienseitige Messgröße MOS erfasst werden.

Das Walzgerüst 1 wird gemäß FIG 1 von einer Steuereinrichtung 9 gesteuert. Die Steuereinrichtung 9 ist mit den Messeinrichtungen 6, 7 oder 8 verbunden, so dass die Messeinrichtungen 6, 7 oder 8 die erfassten Messgrößen MDS, MOS der Steuereinrichtung 9 zuführen können und die Steuereinrichtung 9 die erfassten Messgrößen MDS, MOS entgegennehmen kann. Die Steuereinrichtung 9 ist weiterhin mit den Anstelleinrichtungen 4, 5 verbunden, so dass die Steuereinrichtung 9 die Anstelleinrichtungen 4, 5 ansteuern kann.

Die Steuereinrichtung 9, wie in FIG 1 durch die Angabe "µP" innerhalb der Steuereinrichtung 9 angedeutet ist, als softwareprogrammierbare Steuereinrichtung ausgebildet. Die Steuereinrichtung 9 ist gemäß FIG 1 mit einem Steuerprogramm 10 programmiert. Das Steuerprogramm 10 umfasst Maschinencode 11, der von der Steuereinrichtung 9 unmittelbar abarbeitbar ist. Die Programmierung der Steuereinrichtung 9 mit dem Steuerprogramm 10 bzw. die Abarbeitung des Maschinencodes 11 durch die Steuereinrichtung 9 bewirkt, dass die Steuereinrichtung 9 ein Betriebsverfahren ausführt, das nachstehend - zunächst in Verbindung mit FIG 6 - näher erläutert wird.

Gemäß FIG 6 nimmt die Steuereinrichtung 9 in einem Schritt S1 einen symmetrischen Sollwalzspalt s* entgegen. Der symmetrische Sollwalzspalt s* ist ein einheitlicher Wert, der über die Ballenlänge der Walzen 3 des Walzgerüsts 1 gesehen symmetrisch ist.

In einem Schritt S2 wird der Steuereinrichtung 9 ein Sollwalzspaltkeil k* bekannt. Es ist entsprechend der Darstellung in FIG 1 möglich, dass der Sollwalzspaltkeil k* der Steuereinrichtung 9 explizit vorgegeben wird, so dass die Steuereinrichtung 9 den Sollwalzspaltkeil k* entgegennimmt. Alternativ ist eine implizite Vorgabe möglich, wenn beispielsweise angenommen wird, dass der Sollwalzspaltkeil k* stets den Wert 0 aufweisen soll.

In einem Schritt S3 nimmt die Steuereinrichtung 9 die mittels der Messeinrichtungen 6, 7 oder 8 erfasste Messgrößen MDS, MOS entgegen. Wie bereits erwähnt, wird vorliegend angenommen, dass von den Messeinrichtungen 6, 7 oder 8 ausschließlich eine antriebsseitige Messgröße MDS und eine bedienseitige Messgröße MOS erfasst werden. Daher kann die Steuereinrichtung 9 im Schritt S3 auch nur diese Messgrößen MDS, MOS entgegennehmen.

In einem Schritt S4 ermittelt die Steuereinrichtung 9 anhand der Messgrößen MDS, MOS eine symmetrische Messgröße MS und eine asymmetrische Messgröße MA. Zum Ermitteln der symmetrischen Messgröße MS ermittelt die Steuereinrichtung 9 gemäß FIG 7 zunächst die Summe der erfassten Messgrößen MDS, MOS. In manchen Fällen muss die Summe noch durch 2 geteilt werden, so dass der Mittelwert gebildet wird. In anderen Fällen kann die Summe direkt verwertet werden. Die beiden Möglichkeiten sind in FIG 7 gestrichelt angedeutet. Zum Ermitteln der asymmetrischen Messgröße MA ermittelt die Steuereinrichtung 9 gemäß FIG 7 die Differenz der erfassten Messgrößen MDS, MOS.

In einem Schritt S5 ermittelt die Steuereinrichtung 9 sodann unter Verwertung der symmetrischen Messgröße MS einen symmetrischen Kompensationswert δs und unter Verwertung der asymmetrischen Messgröße MA einen asymmetrischen Kompensationswert δk. Im Rahmen der Ermittlung des symmetrischen Kompensationswertes δs wird die asymmetrische Messgröße MA nicht verwertet. Ebenso wird im Rahmen der Ermittlung des asymmetrischen Kompensationswertes δk die symmetrische Messgröße MS nicht verwertet. Der Schritt S5 wird später noch detailliert erläutert werden.

Weiterhin ermittelt die Steuereinrichtung 9 in einem Schritt S6 die Steuereinrichtung 9 Sollwerte pDS, pOS für die Anstelleinrichtungen 4, 5. Der Sollwert pOS der Sollwert für die bedienseitige Anstelleinrichtung 4, Sollwert pOS ist der Sollwert für die antriebsseitige Anstelleinrichtung 5. Die Steuereinrichtung 9 ermittelt die Sollwerte pDS, pOS unter Berücksichtigung des Sollwalzspalts s*, des Sollwalzspaltkeils k*, des symmetrischen Kompensationswertes δs und des asymmetrischen Kompensationswertes δk. Die Sollwerte pDS, pOS sind in aller Regel Positionssollwerte.

Bei der Ermittlung der Sollwerte pDS, pOS berücksichtigt die Steuereinrichtung 9 gemäß FIG 6 den Sollwalzspalt s* und den symmetrischen Kompensationswert δs mit gleichem Vorzeichen und den Sollwalzspaltkeil k* und den asymmetrischen Kompensationswert δk mit entgegengesetztem Vorzeichen. Konkret addiert die Steuereinrichtung 9 den symmetrischen Sollwalzspalt s*, den symmetrischen Kompensationswert δs, die Hälfte des Sollwalzspaltkeils k* und die Hälfte des asymmetrischen Kompensationswertes δk und ermittelt so den Sollwert pOS für die bedienseitige Anstelleinrichtung 4. In prinzipiell analoger Art und Weise addiert die Steuereinrichtung 9 den symmetrischen Sollwalzspalt s* und den symmetrischen Kompensationswert δs und subtrahiert hiervon die Hälfte des Sollwalzspaltkeils k* und die Hälfte des asymmetrischen Kompensationswertes δk und ermittelt so den Sollwert pOS für die antriebsseitige Anstelleinrichtung 5. Die Ermittlung erfolgt also gemäß den Beziehungen $pDS = ƒ \left({s}^{∗}+δ+{k}^{∗}/2+δk/2\right)$ und $pOS = ƒ \left({s}^{∗}+δ-{k}^{∗}/2-δk/2\right) .$

In einem Schritt S7 steuert die Steuereinrichtung 9 die Anstelleinrichtungen 4, 5 entsprechend der ermittelten Sollwerte pDS, pOS an. Sodann geht die Steuereinrichtung 9 wieder zum Schritt S3 bzw. (falls ein neuer mittlerer Sollwalzspalt s* oder ein neuer Sollwalzspaltkeil k* vorgegeben werden sollen) zu einem der Schritte S1 und S2 zurück.

Die Steuereinrichtung 9 führt (zumindest) die Schritte S3 bis S7 iterativ immer wieder aus. Die Ausführung erfolgt mit einer Zykluszeit, die im Bereich weniger Millisekunden liegt, beispielsweise zwischen 1 ms und 20 ms. Oftmals ist die Zykluszeit (in Millisekunden) eine Potenz von 2, beträgt also 2 ms, 4 ms, 8 ms oder 16 ms. Mit der Zykluszeit erfolgt auch die Taktung der nachstehend in Verbindung mit den FIG 7 bis 10 erläuterten Vorgehensweisen.

Zum Ermitteln des symmetrischen Kompensationswertes δs implementiert die Steuereinrichtung 9 gemäß FIG 5 einen Beobachter 12, nachfolgend als erster Beobachter bezeichnet. Gemäß FIG 5 umfasst der erste Beobachter 12 ein Streckenmodell 13 des Walzgerüsts 1, eine Anzahl von periodischen Störmodellen 14 und eine Zustandsrückführung 15. Die Steuereinrichtung 9 führt dem ersten Beobachter 12 eine für die Walzgeschwindigkeit v charakteristische Geschwindigkeitsgröße v', den symmetrischen Sollwalzspalt s* und die symmetrische Messgröße MS zu. Die Geschwindigkeitsgröße v' kann beispielsweise die Walzgeschwindigkeit v selbst sein. Mittels des ersten Beobachters 12 ermittelt die Steuereinrichtung 9 den symmetrischen Kompensationswert δs.

Gemäß FIG 5 ist nur ein einziges Störmodell 14 vorhanden. Demgemäß weist die Zustandsrückführung 15 auch nur einen einzigen Rückführungsblock 16 auf. Gemäß FIG 8 können jedoch auch mehrere Störmodelle 14 vorhanden sein. In diesem Fall weist die Zustandsrückführung 15 für jedes Störmodell 14 einen eigenen Rückführungsblock 16 auf. Die in FIG 8 dargestellte Anzahl von vier Störmodellen 14 ist rein beispielhaft. Es können auch mehr oder weniger Störmodelle 14 vorhanden sein. Die Störmodelle 14 können nach Bedarf bestimmten Walzen 3 oder Gruppen von Walzen 3 des Walzgerüsts 1 und bestimmten Grundschwingungen oder Harmonischen der Grundschwingungen der betrachteten Walzen zugeordnet sein.

Gemäß FIG 8 umfasst das Streckenmodell 13 - dies gilt unabhängig von der Anzahl an Störmodellen 14 - drei hintereinandergeschaltete Glieder 17, 18 und 19. Mittels des vordersten Gliedes 17 wird eine Reaktionszeit TPC der Anstelleinrichtungen 4, 5 berücksichtigt. Das vorderste Glied 17 kann beispielsweise als PT1-Glied (allgemein: als PTn-Glied) ausgebildet sein. Mittels des hinteren Gliedes 19 wird eine Reaktionszeit TM der Messeinrichtungen 6, 7 bzw. 8 berücksichtigt. Auch das hinterste Glied 19 kann beispielsweise als PT1-Glied (allgemein: als PTn-Glied) ausgebildet sein.

Das mittlere Glied 18 ist als Multiplizierer ausgebildet. Mittels des mittleren Gliedes 18 wird eine Sensitivität V der symmetrischen Messgröße MS auf die auftretenden Exzentrizitäten berücksichtigt. Die Sensitivität V kann, wenn als Messgrößen MOS, MDS Dicken des Walzguts 2 erfasst werden, auf den Wert $V = \frac{1}{1 + cm / cg}$ gesetzt werden, wobei cm und cg die Federkonstanten des Walzguts 2 und des Walzgerüsts 1 sind. Wenn als Messgrößen MOS, MDS Kräfte erfasst werden, kann die Sensitivität V auf den Wert $V = \frac{cm ⋅ cg}{cm + cg}$ gesetzt werden. Wenn als Messgrößen MOS, MDS Züge erfasst werden, kann die Sensitivität V auf einen im Rahmen von Versuchen ermittelten Wert gesetzt werden.

Das Streckenmodell 13 von FIG 8 ist als lineares Streckenmodell ausgebildet. Diese Ausgestaltung ist bevorzugt, aber nicht zwingend. Es kann auch ein nichtlineares Streckenmodell verwendet werden. Weiterhin ist in FIG 8 innerhalb des Streckenmodells 13 ein Integrator dargestellt. Der Integrator dient der Einstellung des Arbeitspunkts des Streckenmodells 13. Alternativ könnte der Integrator auch entfallen und stattdessen der Gleichanteil der symmetrischen Messgröße MS ausgefiltert werden. In diesem Fall muss jedoch die Filtercharakteristik in der Zustandsrückführung 15 berücksichtigt werden. Schließlich kann das Streckenmodell 13 durch einen zusätzlichen Hochpassfilter (DT1-Glied) erweitert werden. Der Hochpassfilter ist in diesem Fall dem Glied 19 nachgeordnet.

FIG 9 zeigt den bevorzugten Aufbau eines einzelnen Störmodells 14. Derartige Störmodelle 14 sind als solche bekannt und beispielsweise in der EP 0 170 016 B1 erläutert.

Gemäß FIG 9 weist das Störmodell 14 einen vorderen Multiplizierer 20, einen vorderen Integrator 21, einen hinteren Multiplizierer 22 und einen hinteren Integrator 23 auf.

Der Signalfluss ist so, wie in FIG 9 dargestellt:
Die Steuereinrichtung 9 führt dem vorderen Multiplizierer 20 das Ausgangssignal z2 des hinteren Integrators 23 und eine Kreisfrequenz ω zu. Die Kreisfrequenz ω ist spezifisch für das jeweilige Störmodell 14 vorgegeben. Sie ergibt sich zu $ω = 2 ⋅ π ⋅ ƒ ,$ wobei f ein ganzzahliges Vielfaches der momentanen Drehzahl einer betrachteten Walze 3 oder (bei gleichen Durchmessern) einer betrachteten Gruppe von Walzen 3 des Walzgerüsts 1 ist. Die momentane Drehzahl der betrachteten Walze 3 bzw. der betrachteten Gruppe von Walzen 3 ergibt sich durch die Geschwindigkeitsgröße v' in Verbindung mit dem Durchmesser der betrachteten Walze 3 bzw. der betrachteten Gruppe von Walzen 3 des Walzgerüsts 1. Ändert sich die Walzgeschwindigkeit v (und damit auch die Geschwindigkeitsgröße v'), so wird auch die Kreisfrequenz ω entsprechend angepasst und nachgeführt.

Der vordere Multiplizierer 20 multipliziert die ihm zugeführten Signale miteinander, bildet also das Produkt des Ausgangssignals z2 des hinteren Integrators 23 und der Kreisfrequenz ω.

Weiterhin führt die Steuereinrichtung 9 dem vorderen Integrator 21 das Ausgangssignal des vorderen Multiplizierers 20 zu. Der vordere Integrator 21 bildet das Integral des ihm zugeführten Eingangssignals und ermittelt so sein Ausgangssignal z1.

Ebenso führt Steuereinrichtung 9 dem hinteren Multiplizierer 22 das Ausgangssignal z1 des vorderen Integrators 21 und die Kreisfrequenz ω zu. Der hintere Multiplizierer 22 multipliziert die ihm zugeführten Signale miteinander, bildet also das Produkt des Ausgangssignals z1 des vorderen Integrators 21 und der Kreisfrequenz ω. Weiterhin führt die Steuereinrichtung 9 dem hinteren Integrator 23 das Ausgangssignal des hinteren Multiplizierers 22 zu. Der hintere Integrator 23 bildet das Integral des ihm zugeführten Eingangssignals und ermittelt so sein Ausgangssignal z2.

Das Ausgangssignal z1 des vorderen Integrators 21 führt die Steuereinrichtung 9 dem Streckenmodell 13 zu. Es wird dort - siehe FIG 8 - von der Steuereinrichtung 9 additiv auf das Ausgangssignal des ersten Gliedes 17 des Streckenmodells 13 aufgeschaltet. Wenn entsprechend der Darstellung in FIG 8 mehrere Störmodelle 14 vorhanden sind, werden die Ausgangssignale z1 der vorderen Integratoren 21, wie in FIG 8 durch ein Summenzeichen angedeutet ist, miteinander addiert.

Gemäß FIG 10 führt die Steuereinrichtung 9 weiterhin die Ausgangssignale z1, z2 beider Integratoren 21, 13 und die Kreisfrequenz ω des Störmodells 14 dem Rückführungsblock 16 der Zustandsrückführung 15 zu. Der jeweilige Rückführungsblock 16 ist, wie bereits erwähnt, individuell für das jeweilige Störmodell 14 vorhanden. Der jeweilige Rückführungsblock 16 kompensiert das dynamische Verhalten der Anstelleinrichtungen 4, 5 und die sonstigen Totzeiten und Verzögerungszeiten der Walzanordnung.

Der Rückführungsblock 16 ermittelt, bezogen auf das zugehörige Störmodell 14, den Anteil z für den Kompensationswert δs. Der Rückführungsblock 16 führt diese Ermittlung unter Verwertung der Kreisfrequenz ω des Störmodells 14, der Ausgangssignale z1, z2 der Integratoren 21, 23, der Reaktionszeit TPC der Anstelleinrichtungen 4, 5 sowie einer resultierenden Verzögerungszeit TG durch. Die resultierende Verzögerungszeit TG kann beispielsweise Verzögerungen berücksichtigen, die durch die Signalkommunikation von den Messeinrichtungen 6, 7 oder 8 zu der Steuereinrichtung 9 oder von der Steuereinrichtung 9 zu den Anstelleinrichtungen 4, 5 vergeht, und eine Zykluszeit der Steuereinrichtung 9 berücksichtigen. Falls als Messgrößen MDS, MOS Dicken des Walzguts 2 verwertet werden, kann im Rahmen der resultierenden Verzögerungszeit TG auch die Transportzeit berücksichtigt werden, die für den Transport eines bestimmten Abschnitts des Walzguts 2 vom Walzspalt des Walzgerüsts 1 zu den Messeinrichtungen 6 vergeht.

Beispielsweise kann der jeweilige Rückführungsblock 16 entsprechend der Darstellung in FIG 10 zunächst anhand der Beziehungen $z1 ′ = z1 + ω ⋅ z 2 ⋅ TPC und z2 ′ = z2 - ω ⋅ z 1 ⋅ TPC$ ein erstes modifiziertes Ausgangssignal z1' und zweites modifiziertes Ausgangssignal z2' ermitteln und sodann anhand der Beziehung $z = z1 ′ ⋅ cos \left(ω⋅TG\right) - z 2 ′ ⋅ sin \left(ω⋅TG\right)$ den Anteil z ermitteln.

Wenn nur ein einziges Störmodell 14 vorhanden ist, korrespondiert der symmetrische Kompensationswert δs mit dem Anteil z. Wenn mehrere Störmodelle 14 vorhanden sind, korrespondiert der symmetrische Kompensationswert δs mit der Summe der Anteile z der Störmodelle 14.

Vorstehend wurde ausführlich die Vorgehensweise für das Ermitteln und Verwerten des symmetrischen Kompensationswertes δs erläutert. Für das Ermitteln des asymmetrischen Kompensationswertes δk implementiert die Steuereinrichtung 9 gemäß FIG 5 einen weiteren Beobachter 24, nachfolgend als zweiter Beobachter bezeichnet. Die zweite Beobachter 24 ist strukturell auf die gleiche Art und Weise aufgebaut wie der erste Beobachter 12. Er arbeitet auch auf die gleiche Art und Weise. Der Unterschied besteht lediglich darin, dass die Steuereinrichtung 9 dem zweiten Beobachter 24 andere Größen zugeführt, nämlich die Geschwindigkeitsgröße v', den Sollwalzspaltkeil k* und die asymmetrische Messgröße MA, und dass die Steuereinrichtung 9 mittels des zweiten Beobachters 24 den asymmetrischen Kompensationswert δk ermittelt. Im übrigen sind die vorstehenden Ausführungen, die bezüglich des ersten Beobachters 12 und seiner Komponenten 13 bis 23 getroffen wurden, 1:1 auch für den zweiten Beobachter 24 gültig.

Die vorliegende Erfindung weist viele Vorteile auf. Insbesondere werden nicht nur symmetrische Walzenexzentrizitäten, sondern auch asymmetrische Walzenexzentrizitäten kompensiert. Weiterhin ist eine Nachrüstung/Erweiterung einer bereits vorhandenen symmetrischen Kompensation um eine asymmetrische Kompensation ohne weiteres möglich. Als Messgrößen MOS, MDS können nach Bedarf Dicken, Züge oder Kräfte verwertet werden. Für das Kaltwalzen und das Warmwalzen kann die gleiche Struktur verwendet werden. Aufgrund der Verwendung von Beobachtern 12, 24 bleibt die Ermittlung der Walzenexzentrizitäten auch während des Walzens aktiv.

Obwohl die Erfindung im Detail durch die bevorzugten Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

### Bezugszeichenliste

- 1: Walzgerüst
- 2: Walzgut
- 3: Walzen
- 4, 5: Anstelleinrichtungen
- 6 bis 8: Messeinrichtungen
- 9: Steuereinrichtung
- 10: Steuerprogramm
- 11: Maschinencode
- 12,24: Beobachter
- 13: Streckenmodell
- 14: Störmodell
- 15: Zustandsrückführung
- 16: Rückführungsblock
- 17, 18, 19: Glieder
- 20, 22: Multiplizierer
- 21, 23: Integratoren

- k*: Sollwalzspaltkeil
- MA, MS: Messgrößen
- MDS, MOS: Messgrößen
- pDS, pOS: Sollwerte
- s*: mittlerer Sollwalzspalt
- S1 bis S7: Schritte
- TG: resultierende Verzögerungszeit
- TM: Reaktionszeit der Messeinrichtungen
- TPC: Reaktionszeit der Anstelleinrichtung
- V: Sensitivität
- v: Walzgeschwindigkeit
- v': Geschwindigkeitsgröße
- z1, z2: Ausgangssignale
- z1', z2': modifizierte Ausgangssignale
- z: Anteil

- δk: asymmetrischer Kompensationswert
- δs: symmetrischer Kompensationswert
- ω: Kreisfrequenz

## Patentansprüche

1. Betriebsverfahren für eine Steuereinrichtung (9) eines Walzgerüsts (1), in dem mit einer Walzgeschwindigkeit (v) ein flaches Walzgut (2) aus Metall gewalzt wird,
- wobei die Steuereinrichtung (9) des Walzgerüsts (1) einen symmetrischen Sollwalzspalt (s*) entgegennimmt,
- wobei die Steuereinrichtung (9) mittels Messeinrichtungen (6 bis 8) erfasste, von einer beim Walzen des Walzguts (2) in dem Walzgerüst (1) auftretenden symmetrischen Exzentrizität und einer beim Walzen des Walzguts (2) in dem Walzgerüst (1) auftretenden asymmetrischen Exzentrizität abhängige Messgrößen (MOS, MDS) entgegennimmt,
- wobei die Steuereinrichtung (9) für eine bedienseitige und eine antriebsseitige Anstelleinrichtung (4, 5) des Walzgerüsts (1), mittels derer antriebsseitig und bedienseitig des Walzgerüsts (1) der Walzspalt eingestellt wird, unter Berücksichtigung des Sollwalzspalts (s*), eines implizit oder explizit gegebenen Sollwalzspaltkeils (k*), eines symmetrischen Kompensationswertes (δs) und eines asymmetrischen Kompensationswertes (δk) jeweilige Sollwerte (pOS, PDS) ermittelt und die Anstelleinrichtungen (4, 5) entsprechend ansteuert,
- wobei die Steuereinrichtung (9) den symmetrischen Kompensationswert (δs) unter Verwertung der symmetrischen Messgröße (MS) und den asymmetrischen Kompensationswert (δk) unter Verwertung der asymmetrischen Messgröße (MA) ermittelt,
- wobei die Steuereinrichtung (9) bei der Ermittlung der Sollwerte (pOS, pDS) für die Anstelleinrichtungen (4, 5) den Sollwalzspalt (s*) und den symmetrischen Kompensationswert (δs) mit gleichem Vorzeichen und den Sollwalzspaltkeil (k*) und den asymmetrischen Kompensationswert (δk) mit entgegengesetztem Vorzeichen berücksichtigt.

2. Betriebsverfahren nach Anspruch 1,
**dadurch gekennzeichnet,**
**dass** die Steuereinrichtung (9) zum Ermitteln des symmetrischen Kompensationswertes (δs) die symmetrische Messgröße (MS), aber nicht die asymmetrische Messgröße (MA) verwertet und zum Ermitteln des asymmetrischen Kompensationswertes (δk) die asymmetrische Messgröße (MA), aber nicht die symmetrische Messgröße (MS) verwertet.

3. Betriebsverfahren nach Anspruch 1 oder 2,
**dadurch gekennzeichnet,**
**dass** die Steuereinrichtung (9) den Sollwert (pOS) für die bedienseitige Anstelleinrichtung (4) durch Addition des symmetrischen Sollwalzspalts (s*), des symmetrischen Kompensationswertes (δs), der Hälfte des Sollwalzspaltkeils (k*) und der Hälfte des asymmetrischen Kompensationswertes (δk) ermittelt und den Sollwert (pDS) für die antriebsseitige Anstelleinrichtung (5) durch Addition des symmetrischen Sollwalzspalts (s*) und des symmetrischen Kompensationswertes (δs) unter Subtraktion der Hälfte des Sollwalzspaltkeils (k*) und der Hälfte des asymmetrischen Kompensationswertes (δk) ermittelt.

4. Betriebsverfahren nach Anspruch 1, 2 oder 3,
**dadurch gekennzeichnet,**
**dass** die Steuereinrichtung (9) für die Antriebsseite und die Bedienseite des Walzgerüsts (1) jeweils eine antriebsseitige bzw. bedienseitige Messgröße (MDS, MOS) entgegennimmt und durch Summen- oder Mittelwertbildung die symmetrische Messgröße (MS) und durch Differenzbildung die asymmetrische Messgröße (MA) ermittelt.

5. Betriebsverfahren nach einem der obigen Ansprüche,
**dadurch gekennzeichnet,**
- **dass** die Steuereinrichtung (9) einen ersten und einen zweiten Beobachter (12, 24) implementiert, die jeweils ein Streckenmodell (13) des Walzgerüsts (1), eine Anzahl von periodischen Störmodellen (14) und eine Zustandsrückführung (15) umfassen,
- **dass** die Steuereinrichtung (9) dem ersten Beobachter (12) eine für die Walzgeschwindigkeit (v) charakteristische Geschwindigkeitsgröße (v'), den symmetrischen Sollwalzspalt (s*) und die symmetrische Messgröße (MS) zuführt und dem zweiten Beobachter (24) die Geschwindigkeitsgröße (v'), den Sollwalzspaltkeil (k*) und die asymmetrische Messgröße (MA) zuführt und
- **dass** die Steuereinrichtung (9) mittels des ersten Beobachters (12) den symmetrischen Kompensationswert (δs) und mittels des zweiten Beobachters (24) den asymmetrischen Kompensationswert (δk) ermittelt.

6. Betriebsverfahren nach Anspruch 5,
**dadurch gekennzeichnet,**
- **dass** das jeweilige Streckenmodell (13) drei hintereinandergeschaltete Glieder (17 bis 19) umfasst,
- **dass** mittels des vordersten Gliedes (17) eine Reaktionszeit (TPC) der Anstelleinrichtungen (4, 5) berücksichtigt wird,
- **dass** mittels des mittleren Gliedes (18) eine Sensitivität (V) der dem jeweiligen Streckenmodells (13) zugeführten Messgröße (MS, MA) auf die auftretenden Exzentrizitäten berücksichtigt wird und
- **dass** mittels des hinteren Gliedes (19) eine Reaktionszeit (TM) der Messeinrichtungen (6 bis 8) berücksichtigt wird.

7. Betriebsverfahren nach Anspruch 6,
**dadurch gekennzeichnet,**
**dass** das jeweilige Streckenmodell (13) zusätzlich ein weiteres Glied umfasst, welches dem hinteren Glied (19) nachgeordnet ist und als Hochpassfilter ausgebildet ist, insbesondere als DT1-Glied.

8. Betriebsverfahren nach Anspruch 5, 6 oder 7,
**dadurch gekennzeichnet,**
- **dass** das jeweilige Störmodell (14) einen vorderen Multiplizierer (20), einen vorderen Integrator (21), einen hinteren Multiplizierer (22) und einen hinteren Integrator (23) aufweist,
- **dass** die Steuereinrichtung (9) dem vorderen Multiplizierer (20) das Ausgangssignal (z2) des hinteren Integrators (23) und eine Kreisfrequenz (ω) des jeweiligen Störmodells (14) zuführt,
- **dass** die Steuereinrichtung (9) dem vorderen Integrator (21) das Ausgangssignal des vorderen Multiplizierers (20) zuführt,
- **dass** die Steuereinrichtung (9) dem hinteren Multiplizierer (22) das Ausgangssignal (z1) des vorderen Integrators (21) und die Kreisfrequenz (ω) des jeweiligen Störmodells (14) zuführt,
- **dass** die Steuereinrichtung (9) dem hinteren Integrator (23) das Ausgangssignal des hinteren Multiplizierers (22) zuführt,
- **dass** die Steuereinrichtung (9) das Ausgangssignal des vorderen Integrators (z1) dem jeweiligen Streckenmodell (13) zuführt und
- **dass** die Steuereinrichtung (9) die Ausgangssignale (z1, z2) beider Integratoren (21, 23) und die Kreisfrequenz (ω) des jeweiligen Störmodells (14) einem dem jeweiligen Störmodell (14) zugeordneten Rückführungsblock (16) der Zustandsrückführung (15) zuführt.

9. Betriebsverfahren nach Anspruch 8,
**dadurch gekennzeichnet,**
**dass** die Steuereinrichtung (9) das Ausgangssignal (z1) des vorderen Integrators (21) additiv auf das Ausgangssignal des ersten Gliedes (17) des jeweiligen Streckenmodells (13) aufschaltet.

10. Betriebsverfahren nach Anspruch 8 oder 9,
**dadurch gekennzeichnet,**
**dass** der dem jeweiligen Störmodell (14) zugeordnete Rückführungsblock (16) unter Verwertung der Kreisfrequenz (ω) des jeweiligen Störmodells (14), des Ausgangssignals (z1) des vorderen Integrators (21) des jeweiligen Störmodells (14), des Ausgangssignals (z2) des hinteren Integrators (23) des jeweiligen Störmodells (14), der Reaktionszeit (TPC) der Anstelleinrichtungen (4, 5) sowie einer resultierenden Verzögerungszeit (TG) einen jeweiligen Anteil (z) für jeweiligen Kompensationswert (δs, δk) ermittelt.

11. Betriebsverfahren nach Anspruch 10,
**dadurch gekennzeichnet,**
- **dass** der dem jeweiligen Störmodell (14) zugeordnete Rückführungsblock (16) anhand der Beziehungen $z1 ′ = z1 + ω ⋅ z 2 ⋅ TPC und z2 ′ = z2 - ω ⋅ z 1 ⋅ TPC$ ein erstes und zweites modifiziertes Ausgangssignal (z1', z2') ermittelt, wobei z1' das erste modifizierte Ausgangssignal ist, z1 das Ausgangssignal des vorderen Integrators (21) ist, ω die jeweilige Kreisfrequenz ist, z2 das Ausgangssignal des hinteren Integrators (23) ist, TPC die Reaktionszeit der Anstelleinrichtungen (4, 5) ist und z2' das zweite modifizierte Ausgangssignal ist, und
- **dass** der dem jeweiligen Störmodell (14) zugeordnete Rückführungsblock (16) anhand der Beziehung $z = z1 ′ ⋅ cos \left(ω⋅TG\right) - z 2 ′ ⋅ sin \left(ω⋅TG\right)$ den jeweiligen Anteil (z) für den jeweiligen Kompensationswert (δs, δk) ermittelt, wobei z der jeweilige Anteil für den jeweiligen Kompensationswert (δs, δk) ist und TG die resultierende Verzögerungszeit ist.

12. Steuerprogramm für eine softwareprogrammierbare Steuereinrichtung (9) für ein Walzgerüst (1), wobei das Steuerprogramm Maschinencode (11) umfasst, der von der Steuereinrichtung (9) unmittelbar abarbeitbar ist, wobei die Abarbeitung des Maschinencodes (11) durch die Steuereinrichtung (9) bewirkt, dass die Steuereinrichtung (9) ein Betriebsverfahren nach einem der obigen Ansprüche ausführt.

13. Steuereinrichtung für ein Walzgerüst (1), in dem mit einer Walzgeschwindigkeit (v) ein flaches Walzgut (2) aus Metall gewalzt wird, wobei die Steuereinrichtung mit einem Steuerprogramm (10) nach Anspruch 12 programmiert ist, so dass die Steuereinrichtung ein Betriebsverfahren nach einem der Ansprüche 1 bis 11 ausführt.

14. Walzgerüst, in dem mit einer Walzgeschwindigkeit (v) ein flaches Walzgut (2) aus Metall gewalzt wird,
- wobei das Walzgerüst eine bedienseitige und eine antriebsseitige Anstelleinrichtung (4, 5) aufweist, mittels derer antriebsseitig und bedienseitig des Walzgerüsts der Walzspalt einstellbar ist, in dem das Walzgut (2) gewalzt wird,
- wobei das Walzgerüst Messeinrichtungen (6 bis 8) aufweist, mittels derer Messgrößen (MOS, MDS) erfasst werden, die von einer beim Walzen des Walzguts (2) in dem Walzgerüst auftretenden symmetrischen Exzentrizität und einer beim Walzen des Walzguts (2) in dem Walzgerüst auftretenden asymmetrischen Exzentrizität abhängig sind,
- wobei die Messeinrichtungen (6 bis 8) zum Zuführen der Messgrößen (MOS, MDS) mit einer Steuereinrichtung (9) des Walzgerüsts verbunden sind und die Steuereinrichtung (9) zum Ansteuern der Anstelleinrichtungen (4, 5) mit den Anstelleinrichtungen (4, 5) verbunden ist,
- wobei die Steuereinrichtung (9) als Steuereinrichtung nach Anspruch 13 ausgebildet ist, die das Walzgerüst gemäß einem Betriebsverfahren nach einem der Ansprüche 1 bis 11 steuert.
